# EUROPÄISCHE PATENTANMELDUNG

(11) **EP 4 349 729 A1**
(43) Veröffentlichungstag der Anmeldung: **10.04.2024**
(21) Anmeldenummer: 23201779.8
(22) Anmeldetag: 05.10.2023
(51) Int. Cl.: B65D 33/16, B65D 33/25

(54) **BEUTEL FÜR LEBENSMITTEL**

(30) Priorität: 10.10.2022 DE 102022126224
(71) Anmelder: Cofresco Frischhalteprodukte GmbH & Co. KG, 32427 Minden (DE)
(72) Erfinder: LARISCH, Sven, 32584 Löhne (DE)
(74) Vertreter: Dantz, Jan Henning

(57) **Zusammenfassung**

Ein Beutel für Lebensmittel mit einem Beutelkörper, der Beutelkörper eine Vorderwand (1) und eine Rückwand (2) umfasst, die einen Innenraum ausbilden und die einen Rand (3) um eine Öffnung umfassen. Entlang des Randes ist ein Druckverschluss (4) angeordnet, der mindestens ein leistenförmiges Steckelement (4a) umfasst, dass entlang einer Innenseite der Vorderwand (1) verläuft, und der eine Nut (4b) umfasst, in die das Steckelement (4a) einsteckbar ist und die entlang einer Innenseite der Rückwand (2) verläuft. Die Nut (4b) ist so ausgebildet sie einen Nutboden und zwei Nutwände aufweist, die eine Verjüngung und eine Aufweitung aufweisen, sodass eine Breite der Nut im Bereich der Verjüngung senkrecht zu einer Einsteckrichtung des Steckelementes (4a) schmaler ist als eine Breite der Nut im Bereich der Aufweitung senkrecht zu der Einsteckrichtung des Steckelementes (4a). Die Breite der Aufweitung ist größer ist als eine Breite des Steckelements (4a) senkrecht zu der Einsteckrichtung des Steckelementes (4a) und das Steckelement (4a) in einer Schließposition des Druckverschlusses (4) klemmend an der Verjüngung gehalten ist.

## Beschreibung

Die vorliegende Erfindung betrifft einen Beutel für Lebensmittel, der eine Vorderwand und eine Rückwand umfasst, die einen Innenraum ausbilden. Die Vorderwand und die Rückwand umfassen einen Rand um eine Öffnung, entlang dessen ein Druckverschluss angeordnet ist. Der Druckverschluss umfasst mindestens ein leistenförmiges Steckelement, das entlang einer Innenseite der Vorderwand verläuft, und der Druckverschluss umfasst eine Nut, in die das Steckelement einsteckbar ist und die entlang einer Innenseite der Rückwand verläuft. Die Nut weist einen Nutboden und zwei Nutwände auf, wobei die Nutwände eine Verjüngung und eine Aufweitung aufweisen, sodass eine Breite der Nut im Bereich der Verjüngung senkrecht zu einer Einsteckrichtung des Steckelementes schmaler ist als eine Breite der Nut im Bereich der Aufweitung senkrecht zu der Einsteckrichtung des Steckelementes, wobei die Breite der Aufweitung größer ist als eine Breite des Steckelements senkrecht zu der Einsteckrichtung des Steckelementes und das Steckelement in einer Schließposition des Druckverschlusses klemmend an der Verjüngung gehalten ist.

### Stand der Technik

Es gibt Beutel aus Kunststoff für die Aufbewahrung von Lebensmitteln, die zur Abdichtung verschiedene Verschlussmechanismen aufweisen. WO 2014/163712 A1 offenbart beispielsweise einen Beutel aus Silikon mit einem Verschluss aus demselben Material, wobei der Verschluss einen Schlitz umfasst, in den eine Rippe mit einem passenden Querschnitt eingreift. Spangen können zur Sicherung des Verschlusses an der Öffnung angeordnet sein.

US 2007 0280564 A1 offenbart einen Behälter für Lebensmittel, der eine Verschlussschiene aufweist, die auf ein Profil an der Außenseite des Randes des Beutels aufschiebbar ist. Die Verschlussschiene drückt im aufgeschobenen Zustand die Seiten der Beutelöffnung zusammen, um den Beutel zu verschließen.

Bei den Behältern für Lebensmittel des Standes der Technik besteht das Problem, dass zusätzliche Verschlusselemente notwendig sind, um eine Abdichtung der Öffnungen zu sichern, und dass die Herstellung der Beutel kompliziert ist.

US 2017/0066560 A1 offenbart einen Beutel für Lebensmittel mit den Merkmalen des Oberbegriffs des Anspruchs 1. Der Beutel ist ein Folienbeutel, wodurch er zwar kostengünstig ist, er aber auch nur eine geringe Stabilität aufweist.

Es ist daher Aufgabe der vorliegenden Erfindung einen Beutel für Lebensmittel anzugeben, der vereinfacht verschließbar ist und der eine verbesserte Abdichtung aufweist und der eine verbesserte Handhabung aufweist.

Diese Aufgabe wird mit einem Staubsaugerbeutel mit den Merkmalen des Anspruchs 1 gelöst.

Die vorliegende Erfindung umfasst einen Beutel für Lebensmittel mit einem Beutelkörper mit einer Vorderwand und einer Rückwand, die einen Innenraum ausbilden und die einen Rand um eine Öffnung umfassen, entlang dessen ein Druckverschluss angeordnet ist, der mindestens ein leistenförmiges Steckelement umfasst, das entlang einer Innenseite der Vorderwand verläuft, und der eine Nut umfasst, in die das Steckelement einsteckbar ist und die entlang einer Innenseite der Rückwand verläuft, wobei die Nut einen Nutboden und zwei Nutwände aufweist, die eine Verjüngung und eine Aufweitung aufweisen, sodass eine Breite der Nut im Bereich der Verjüngung senkrecht zu einer Einsteckrichtung des Steckelementes schmaler ist als eine Breite der Nut im Bereich der Aufweitung senkrecht zu der Einsteckrichtung des Steckelementes, wobei die Breite der Aufweitung größer ist als eine Breite des Steckelements senkrecht zu der Einsteckrichtung des Steckelementes und wobei das Steckelement in einer Schließposition des Druckverschlusses klemmend an der Verjüngung gehalten ist. Durch die Gestaltung des Steckelementes und der Nutwände wird eine verbesserte Handhabung erreicht, weil beim Öffnen keine Rastkräfte überwunden werden müssen, sondern nur die Haltekräfte durch die Klemmung. Der Beutel weist außerdem eine Halteschiene auf, die auf den Rand aufschiebbar ist. Diese kann ein Greifen des Beutels durch einen Benutzer und somit auch einen Transport des Beutels vereinfachen. Die Halteschiene erstreckt sich entlang der kompletten Länge der Öffnung des Beutelkörpers, was den Beutel besonders vorteilhaft handhabbar und sicher verschließbar macht.

Vorzugsweise weist das Steckelement senkrecht zu der Einsteckrichtung des Steckelementes eine gleichmäßige Breite auf. In Einsteckrichtung des Steckelementes ist dieses an keiner Stelle breiter, so dass keine Verdickung im Bereich der Aufweitung der Nut angeordnet wird.

In bevorzugter Ausgestaltung kann der Beutel dicht, insbesondere luft- und/oder wasserdicht, verschließbar ausgebildet sein. Der Beutel kann in einem verschlossenen Zustand des Druckverschlusses, also wenn das Steckelement in die Nut eingesteckt und klemmend an den Nutwänden, also an der Verjüngung, gehalten ist, bevorzugt einem Druck von 4000 bis 8000 Pa und noch bevorzugter von 5000 bis 6000 Pa standhalten ohne sich zu öffnen.

Das Steckelement ist bevorzugt so ausgebildet, dass es an einem freien Ende, das zuerst in die Nut eingesteckt wird, bevorzugt abgerundet oder keilförmig zusammenläuft.

Die Vorderwand und die Rückwand sind bevorzugt über einen Boden miteinander verbunden, der bevorzugt in der aufgestellten Position horizontal flach ausgebildet ist, sodass der Beutel mit größerer Reibung und/oder gleichmäßigerer Gewichtsverteilung auf dem Boden aufstellbar ist. Der Boden kann aber auch geneigt ausgebildet sein, was bei Bedarf ein Entleeren des Beutels vereinfachen kann. Aus demselben Grund können die Übergangsbereiche zwischen den Wänden des Beutelkörpers abgerundet oder abgeflacht ausgebildet sein, sodass der Innenraum möglichst wenige Ecken oder Fugen aufweist, in denen sich Schmutz sammeln kann, was die Reinigung erleichtert. Die Vorderwand und die Rückwand des Beutels können auch unmittelbar, ohne dazwischenliegenden Boden, miteinander verbunden sein.

Die gleichmäßige Breite des Steckelementes beträgt senkrecht zu der Einsteckrichtung des Steckelementes von 1 mm bis 8 mm und/oder in Einsteckrichtung des Steckelementes eine Tiefe von 1 mm bis 15 mm auf. Die Aufweitung der Nutwände weist senkrecht zu der Einsteckrichtung des Steckelementes insbesondere eine Breite von 2 mm bis 10 mm auf. Die Nut weist in der Einsteckrichtung des Steckelementes bevorzugt eine Tiefe von 2 mm bis 10 mm auf. Die Verjüngung der Nutwände kann in der Verschließposition in Richtung des Nutbodens gebogen sein und so die Seiten des Steckelements auf größerer Fläche mit so erhöhter Reibungskraft in und entgegen der Einsteckrichtung klemmend halten, was eine Abdichtung des Beutels verbessern und den Verschluss verstärken kann.

Vorzugsweise weist der Beutelkörper unverformt eine Wanddicke von 0,5 bis 5 mm und bevorzugt von 1 bis 3 mm auf. Bevorzugt weist der Beutelkörper außerdem im Bereich des Randes eine größere Wanddicke als im Bereich unterhalb des Randes auf. In einer Ausführungsform sind die Vorder- und/oder die Rückwand des Beutelkörpers so ausgebildet, dass der Beutelkörper in einem aufgestellten und unverformten (also beispielsweise ungestreckten) Zustand eine senkrechte Höhe von 10 bis 30 cm und bevorzugt von 12 bis 20 cm und/oder eine horizontale Breite von 12 bis 25 cm und bevorzugt von 15 bis 20 cm aufweisen kann. In einer Ausführungsform der vorliegenden Erfindung weist der Beutelkörper im aufgestellten, verschlossenen Zustand in einem unteren Bereich, also am Boden des Beutelkörpers eine geringere horizontale Breite auf als in einem oberen Bereich, also an dem Rand, beziehungsweise im Bereich des Druckverschlusses an der Öffnung des Beutelkörpers.

Mit der Halteschiene kann außerdem die Form des Beutels stabilisiert und der Verschluss gegen ungewolltes Öffnen zusätzlich abgesichert werden und somit einem größeren Druck standhalten als ohne die Halteschiene. Dieser Druck kann bevorzugt zwischen 6000 und 220000 Pa liegen. Hierdurch platzt er auch bei Aufliegen von hohen Gewichten auf einer der Beutelwände nicht auf. Die Halteschiene ist bevorzugt aus Kunststoff ausgebildet, beispielsweise aus Polypropylen oder Acrylnitril-Butadien-Styrol-Copolymer, um besonders einfach herstellbar zu sein.

In einer Ausführungsform weist die Halteschiene eine Wanddicke von 2 bis 8 mm auf. Die Halteschiene kann in einer Ausführungsform der vorliegenden Erfindung entlang einer Längsseite eine Öffnung aufweisen, die schmaler ist als ein Innenraum der Halteschiene. Diese Ausführung der Halteschiene kann zum Beispiel so ausgebildet sein, dass nach innen gerichtete Stege an der Öffnung der Halteschiene angeordnet, beziehungsweise ausgebildet sind, wobei die Halteschiene im Wesentlichen U-förmig ausgebildet ist, sodass der Beutel klemmend zwischen den beiden Stegen gehalten ist. Alternativ kann die Halteschiene auch für ein leichtgängiges Aufschieben formschlüssig oder mit Spiel auf dem Rand angeordnet sein.

Die Halteschiene weist bevorzugt im Querschnitt eine U-Form mit den nach innen gerichteten Stegen auf, vorzugsweise eine vertikale Höhe und/oder eine Breite von 5 bis 25 mm und bevorzugt von 8 bis 15 mm auf.

Vorzugsweise ist die Halteschiene in beliebiger Richtung entlang des Druckverschlusses auf den Beutelkörper aufschiebbar um die Verwendung, insbesondere die Sicherung des Verschlusses des Beutels zu vereinfachen. Allerdings kann auch ein erstes Ende der Halteschiene offen und ein zweites Ende offen oder geschlossen ausgebildet sein. Durch eine geschlossene Ausbildung des zweiten Endes kann eine Aufsteckrichtung der Halteschiene vorgegeben sein, diese kann aber auch über eine Prägung in der Beutelkörperoberfläche oder der Halteschiene angezeigt sein.

Die nach innen gerichteten Stege können insbesondere so ausgebildet sein, dass sie in Richtung des zweiten Endes der Halteschiene zusammenlaufen, sodass die Lücke zwischen den Stegen zum zweiten Ende der Halteschiene hin verjüngt ausgebildet ist, was den Vorteil hat, dass die Halteschiene fester an dem Beutel gehalten sein kann und gleichzeitig ein Aufschieben der Halteschiene vereinfacht möglich ist. Die Lücke kann, insbesondere senkrecht zur Aufschubrichtung der Halteschiene auf den Rand, an dem ersten Ende bevorzugt eine Weite von 5 mm bis 10 mm und an dem zweiten Ende bevorzugt eine Weite von 4 mm bis 8 mm aufweisen, sodass die Halteschiene besondes sicher auf dem Rand fixiert sein kann.

In einer Ausführungsform der vorliegenden Erfindung kann die Halteschiene eine strukturierte Oberfläche aufweisen, was eine Verwendung der Halteschiene, sowie ein Greifen des Beutels vereinfacht. Eine Strukturierung der Oberfläche kann beispielsweise erhaben und/oder vertieft ausgebildet sein, beispielsweise mit Erhebungen und/oder Vertiefungen im Bereich zwischen 0,1 bis 0,5 mm. In einer weiteren Ausführungsform kann die Halteschiene beispielsweise über eine Schnur oder ein anderes flexibles Element mit dem Beutelkörper verbunden sein, was einem Verlust der Halteschiene vorbeugen kann. Zur Erhöhten Sicherheit und Verringerung der Abnutzung des Beutelkörpers, insbesondere des Bereiches unterhalb des Druckverschlusses kann die Halteschiene abgerundete Kanten aufweisen. Die Halteschiene ist vorzugsweise in einem Spritzgussverfahren, beispielsweise einteilig, hergestellt, was die Herstellungskosten der Halteschiene gegenüber anderen Herstellungsmethoden verringern kann.

Wenn der Beutelkörper im Bereich des Randes und/oder des Druckverschlusses eine größere Wanddicke aufweist, als im Bereich darunter, kann der dickere Teil der Wand auch nach außen hervorstehend ausgebildet sein, sodass an der Außenwand des Beutelkörpers ein Vorsprung angeordnet ist. Hierdurch kann die Halteschiene beispielsweise so ausgebildet sein, dass die nach innen gerichteten Stege der im Wesentlichen U-förmigen Halteschiene die Beutelwand unterhalb des Randes und/oder des Druckverschlusses berühren und den verdickten Rand umgreifen, sodass die Halteschiene nicht nach oben, in vertikaler Richtung zur Öffnung des Beutelkörpers, von dem Beutelkörper entfernt werden kann, was die Sicherheit des Verschlusses oder auch die maximale Gewichtslast, die von der Halteschiene hängend gehalten werden kann, erhöhen kann. In einer bevorzugten Ausführungsform der vorliegenden Erfindung liegen die Enden der nach innen gerichteten Stege der Halteschiene in einer Richtung, die parallel zu den Stegen verläuft, so weit auseinander, dass die Seiten der Beutelwand, die mit der Halteschiene in Kontakt sind, nicht so von der Halteschiene aneinandergedrückt sind, dass sich eine Dicke der Beutelwand durch verformen signifikant ändert. Vorzugsweise ist der Beutelkörper aus Flüssig-Silikon (Liquid Silicone Rubber; LSR) oder aus Fest-Silikon (Hoch-Temperatur-Vernetzend; HTV, HCR), also aus Silikon, hergestellt. Der Beutel kann in einem Spritzgussverfahren oder in einem Formpressverfahren hergestellt sein. Die Verwendung von Silikon gibt dem Beutel eine verbesserte Beständigkeit gegen Mikrobenwachstum und/oder eine niedrige Toxizität und/oder eine verbesserte Feuerresistenz. Darüber hinaus kann der Beutel durch die Verwendung von Silikon wasserdicht ausgebildet sein, was einen Transport von Lebensmitteln in dem Beutel vereinfacht und ein Auslaufen gegebenenfalls enthaltener Flüssigkeiten verhindert, und/oder eine hohe Hitzebeständigkeit aufweisen, was ein Erwärmen von Lebensmitteln in dem Beutel ermöglicht, und/oder eine niedrige thermische Leitfähigkeit aufweisen, was eine Warmhaltung gegebenenfalls in dem Beutel enthaltener Lebensmittel verbessern kann.

Das Material aus dem der Beutel hergestellt ist, also das Silikon, kann bevorzugt eine Shore-Härte von 50 bis 70 Shore A aufweisen. Durch eine Verwendung von ausreichend hartem Silikon kann der Beutel beispielsweise aufrecht aufstellbar sein, sodass er freistehend, in geöffnetem und/oder geschlossenen Zustand mit Flüssigkeiten gefüllt werden oder sein kann, ohne dass diese aus dem Beutel auslaufen können.

Insbesondere weist der Beutelkörper in Einsteckrichtung des Steckelementes im aufgestellten Zustand einen im Wesentlichen konischen oder kegelstumpfförmigen Querschnitt auf, sodass der Schwerpunkt des Beutels in einem gefüllten Zustand in der Nähe des flachen Bodens des Beutelkörpers liegen kann. Hierdurch ist der Beutel mit erhöhter Sicherheit aufrecht aufstellbar.

In einer Ausführungsform ist die Oberfläche der Außenseite des Beutelkörpers rauer als die Innenseite des Beutelkörpers ausgebildet. Hierdurch kann der Beutel eine erhöhte Griffigkeit an der Außenseite aufweisen, was eine Handhabung des Beutels vereinfacht, während gleichzeitig die Innenseite und/oder der Innenraum des Beutels vereinfacht gereinigt werden kann. Dies verbessert die Hygiene des Innenraums und/oder des Beutels insgesamt ohne die Griffigkeit des Beutels von außen zu beeinträchtigen. Darüber hinaus kann ein Inhalt des Beutel auf diese Art besonders einfach aus dem Beutel entleerbar sein.

Die Vorder- und/oder die Rückwand des Beutelkörpers können mindestens eine Prägung oder Markierung aufweisen, sodass beispielsweise ein Füllstand oder ein Füllvolumen oder Gebrauchsinformationen oder eine Gebrauchsanweisung an mindestens einer Stelle des Beutelkörpers integral in dessen Material angeordnet sein können. Zur Hervorhebung der Prägung oder Markierung kann der Beutelkörper im Bereich der Prägung oder Markierung auch im Wesentlichen eine glattere Oberflächenbeschaffenheit aufweisen als die restliche Außenseite des Beutelkörpers. Die Prägung oder Markierung kann eine dreidimensionale Struktur aufweisen und/oder beispielsweise durch eine entsprechende Anpassung einer Gussform durch das Vergießen des Flüssigsilikons in die Gussform in der Beutelwand hergestellt sein.

Die Rückwand und die Vorderwand des Beutelkörpers können einteilig durch Vergießen hergestellt sein. In weiteren Ausführungsformen der vorliegenden Erfindung kann der Beutelkörper aber auch aus mindestens zwei verschweißten, verklebten oder verschmolzenen Teilen ausgebildet sein.

Der Druckverschluss des Beutelkörpers kann als mindestens ein separates Teil zu dem restlichen Beutelkörper hergestellt und mit dem restlichen Beutelkörper durch Verschweißen, Verkleben oder Verschmelzen verbunden sein. Die Seite des Druckverschlusses mit der Nut und die mit dem Steckelement können ebenfalls einzelne Bauteile sein, die durch Verschweißen, Verkleben oder Verschmelzen miteinander verbunden sind. Dies vereinfacht die Herstellung des Beutels, da beispielsweise die Teile des Druckverschlusses aus einem langen vergossenen Materialstück herausgeschnitten sein können. Hierdurch kann der Beutel auch vereinfacht in unterschiedlichen Größen herstellbar sein.

Vorzugsweise sind die Vorder- und die Rückwand des Beutelkörpers so geformt, dass sie jeweils einen Teil des Bodens ausbilden, sodass nach einem Verschwei-ßen der Vorder- und Rückwand eine Schweißnaht zentral entlang der Seiten des Beutels verläuft. In dieser Ausführungsform kann der Druckverschluss ebenfalls auf die Oberseite der Vorder- und Rückwand angeschweißt sein. Dies ermöglicht eine Ausbildung der Vorder- und Rückwand des Beutelkörpers aus zwei identischen Teilen, sodass eine Produktion des Beutelkörpers vereinfacht möglich ist. Es kann so beispielsweise auch nur eine Gussform und/oder Spritzgussform und/oder Gießmaschine für die Produktion des Beutelkörpers ohne den Druckverschluss notwendig sein, was die Produktionskosten des Beutels senken kann.

Vorzugsweise weist der Beutelkörper mindestens eine Haltelasche auf, um einen Transport des Beutels zu vereinfachen und/oder eine Aufhängung des Beutels, möglicherweise auch mehrerer Beutel zusammen, beispielsweise an einem Haken, zu ermöglichen. Die Haltelasche kann an der Vorder- oder der Rückwand des Beutelkörpers angeordnet sein, oder aus zwei Teilen bestehen, die miteinander verbunden sind und die jeweils an der Vorder- oder der Rückwand des Beutelkörpers angeordnet sind. Die Haltelasche kann integral mit dem Beutelkörper hergestellt sein, was eine Herstellung vereinfacht, oder die Haltelasche kann als separates Teil an dem Beutelkörper befestigt sein, was eine flexiblere Gestaltung der Haltelasche, beispielsweise als Schlaufe oder als Haken ermöglichen kann. In einer weiteren Ausführungsform kann die Haltelasche auch an der Halteschiene angeordnet sein.

Die Erfindung wird nachfolgend anhand mehrerer Ausführungsbeispiele mit Bezug auf die Zeichnungen näher erläutert. Es zeigen:
- Fig. 1: eine perspektivische Ansicht des Beutels;
- Fig. 2: eine Frontansicht des Beutels;
- Fig. 3: eine Seitenansicht des Beutels;
- Fig. 4: einen Querschnitt einer Seitenansicht des Beutels;
- Fig. 5: eine Frontansicht einer weiteren Ausführungsform des Beutels;
- Fig. 6: eine perspektivische Ansicht der Halteschiene;
- Fig. 7: eine Frontansicht der Halteschiene;
- Fig. 8: eine Endansicht der Halteschiene;
- Fig. 9: einen Querschnitt der Halteschiene.

In Fig. 1 ist eine perspektivische Ansicht eines Beutels für Lebensmittel in einem geöffneten, aufrecht aufgestellten Zustand gemäß einer ersten Ausführungsform der vorliegenden Erfindung dargestellt. Eine Vorderwand 1 und eine Rückwand 2 sind randseitig miteinander verschweißt und auf der einer Öffnung gegenüberliegenden Seite über einen Boden 5 miteinander verbunden und bilden einen Beutelkörper mit einem Innenraum aus, der einen Rand 3 um die Öffnung und den flachen Boden 5 umfasst. Entlang des Randes 3 ist ein Druckverschluss 4 angeordnet, der ein leistenförmiges Steckelement 4a umfasst, das entlang einer Innenseite der Vorderwand verläuft. Der Druckverschluss 4 umfasst außerdem eine Nut 4b, die entlang einer Innenseite der Rückwand verläuft, die zwei Nutwände aufweist und in die das Steckelement 4a einsteckbar ist. Der Beutelkörper weist im Bereich des Randes 3 eine größere Wanddicke auf als im Bereich unterhalb des Randes. Eine Außenseite der Vorderwand 1 und der Rückwand 2 ist rauer ausgebildet als eine Innenseite. Der Beutel ist aus Flüssigsilikon (Liquid Silicone Resin; LSR) hergestellt, das nach einem Vergießen erkaltet ist, sodass der Beutel aus Silikon besteht, im erkalteten Zustand weist das LSR eine Shore-Härte von 50 bis 70 Shore A auf.

In Fig. 2 ist eine Frontansicht des Beutels dargestellt. Der in Fig. 2 aufrecht aufgestellte Beutelkörper weist eine senkrechte Höhe H (auch senkrecht zu einer Einsteckrichtung des Steckelementes) von 10 bis 30 cm und bevorzugt von 12 bis 20 cm und/oder eine horizontale Breite B (auch senkrecht zu einer Einsteckrichtung des Steckelementes) von 12 bis 25 cm und bevorzugt von 15 bis 20 cm auf, die im unteren Bereich des Beutelkörpers, an dessen Boden 5, gemessen ist. Eine obere Breite B2 des Beutelkörpers (auch senkrecht zu einer Einsteckrichtung des Steckelementes) an dem Rand 3 ist vorzugsweise größere als die untere Breite B.

Fig. 3 zeigt eine Seitenansicht des Beutels in einem geöffneten Zustand des Beutels, wobei der Rand 3 im Bereich des Druckverschlusses 4 eine größere Wanddicke, also einen Vorsprung über den Bereich der Vorderwand 1 und der Rückwand 2 unterhalb des Druckverschlusses aufweist. Der Beutelkörper läuft von dem Boden 5 zu dem Druckverschluss 4 kegel- oder kegelstumpfförmig zusammen und weist in einem unteren Bereich an dem Boden 5 eine Tiefe T in Einsteckrichtung des Steckelementes 4a auf, die 60 bis 150 mm und bevorzugt 80 bis 120 mm umfasst.

In Fig. 4 ist ein Querschnitt einer Seitenansicht des Beutels in Einsteckrichtung des Steckelementes 4a dargestellt. An der Innenseite der Vorderwand 1 ist das Steckelement 4a im Bereich des Randes 3 angeordnet, das senkrecht zu der Einsteckrichtung des Steckelementes 4a eine Breite von 1 mm bis 8 mm und/oder in Einsteckrichtung des Steckelementes 4a eine Tiefe von 1 mm bis 15 mm aufweist. Die Nut 4b ist an der Innenseite der Rückwand 2 im Bereich des Randes 3 angeordnet und weist vorzugsweise senkrecht zu der Einsteckrichtung des Steckelementes insbesondere eine Breite von 2 mm bis 10 mm auf. Die Nut 4b weist in der Einsteckrichtung des Steckelementes 4a bevorzugt eine Tiefe von 2 mm bis 10 mm auf. Der Beutel weist eine Wanddicke von 0,5 bis 5 mm auf, wobei die Wanddicke an Rand 3 im Bereich des Druckverschlusses 4 größer ist als im Bereich unterhalb des Druckverschlusses. Die zwei Nutwände der Nut 4b weisen eine Aufweitung und eine Verjüngung auf, wobei die Aufweitung näher an einem Nutboden der Nut gelegen ist, als die Verjüngung. Eine Breite der Aufweitung ist größer als eine Breite des Steckelements 4a senkrecht zu der Einsteckrichtung des Steckelementes 4a, sodass das Steckelement 4a in einer Schließposition des Druckverschlusses klemmend an der Verjüngung gehalten sein kann und der Beutel luftdicht verschließbar ist.

In Figur 5 ist eine Frontansicht einer weiteren Ausführungsform des Beutels dargestellt, wobei die Vorderwand 1 des Beutels eine Markierung 11 aufweist, die eine dreidimensionale Struktur hat und die einen Füllstand des Beutelkörpers, beispielsweise in Litern, Zentilitern und/oder Millilitern angibt.

Fig. 6 zeigt eine perspektivische Ansicht einer Halteschiene 6, die horizontal auf den Rand 3 aufschiebbar ist. Die Halteschiene 6 ist als länglicher Quader mit abgerundeten Kanten und Ecken ausgebildet und weist ein offenes erstes Ende 10 und ein verschlossenes zweites Ende 9 auf, sodass eine Orientierung der Halteschiene 6 bei einem Aufschieben auf den Rand 3 vorgegeben ist.

In Fig. 7 ist eine Frontansicht der Halteschiene 6 dargestellt, die zwischen dem zweiten Ende 9 und dem ersten Ende 10 eine horizontale Länge L aufweist, die etwa der Länge des Randes 3 des Beutelkörpers entspricht.

Fig. 8 zeigt das zweite stirnseitige Ende 9 der Halteschiene 6, das verschlossen ausgebildet ist.

Fig. 9 zeigt einen Querschnitt der Halteschiene 6, der im Wesentlichen U-förmig ist, wobei an einer unteren Seite der Halteschiene 6 eine Öffnung 7 angeordnet ist, die zwischen zwei Stegen 8 vorliegt, die an den Enden der U-förmigen Seiten der Halteschiene 6 nach innengerichtet angeordnet sind, sodass sie den hervorstehenden Rand des Beutelkörpers 3 aus Fig. 1 bis 5 untergreifen können, was ein Lösen der halteschiene von dem Beutelkörper in vertikale Richtung verhindert, sodass der Beutel durch Greifen an der Halteschiene 6 transportiert werden kann. Die Wanddicke der Halteschiene 6, die aus einem Kunststoff wie Polypropylen oder Acrylnitril-Butadien-Styrol-Copolymer beispielsweise in einem Spritzgussverfahren hergestellt ist, beträgt etwa 2 bis 8 mm und die Halteschiene 6 weist in dem in Fig. 9 dargestellten Querschnitt vorzugsweise eine vertikale Höhe und/oder horizontale Breite von 5 bis 25 mm und bevorzugt von 8 bis 15 mm auf. Die Öffnung 7 ist so breit, dass in einem aufgesteckten Zustand der Halteschiene 6 die zwischen den Stegen 8 liegenden Wände des Beutelkörpers nicht so aneinandergepresst werden, dass sich die Dicke des Materials (also beispielsweise des Silikons, also des erkalteten LSR) in diesem Abschnitt verändert.

### Bezugszeichenliste

- 1: Vorderwand
- 2: Rückwand
- 3: Rand
- 4: Druckverschluss
- 4a: Steckelement
- 4b: Nut
- 5: Boden
- 6: Halteschiene
- 7: Öffnung
- 8: Steg
- 9: Zweites Ende
- 10: Erstes Ende
- 11: Markierung
- H: vertikale Höhe des Beutelkörpers
- B: horizontale Breite des Beutelkörpers
- T: Tiefe des Beutelkörpers in Einsteckrichtung des Steckelementes
- B2: obere horizontale Breite des Beutelkörpers
- L: Länge der Halteschiene

## Patentansprüche

1. Beutel für Lebensmittel mit einem Beutelkörper, wobei der Beutelkörper eine Vorderwand (1) und eine Rückwand (2) umfasst, die einen Innenraum ausbilden und die einen Rand (3) um eine Öffnung umfassen, entlang dessen ein Druckverschluss (4) angeordnet ist, der mindestens ein leistenförmiges Steckelement (4a), das entlang einer Innenseite der Vorderwand (1) verläuft, und eine Nut (4b) , in die das Steckelement (4a) einsteckbar ist und die entlang einer Innenseite der Rückwand (2) verläuft, aufweist, wobei die Nut (4b) mit einem Nutboden und zwei Nutwänden ausgebildet ist, die eine Verjüngung und eine Aufweitung aufweisen, sodass eine Breite der Nut im Bereich der Verjüngung senkrecht zu einer Einsteckrichtung des Steckelementes (4a) schmaler ist als eine Breite der Nut im Bereich der Aufweitung senkrecht zu der Einsteckrichtung des Steckelementes (4a), wobei die Breite der Aufweitung größer ist als eine Breite des Steckelements (4a) senkrecht zu der Einsteckrichtung des Steckelementes (4a) und das Steckelement (4a) in einer Schließposition des Druckverschlusses (4) klemmend an der Verjüngung gehalten ist, **dadurch gekennzeichnet, dass** der Beutel eine Halteschiene (6) aufweist, die auf den Rand (3) aufschiebbar ist und die Halteschiene (6) sich entlang der kompletten Länge der Öffnung erstreckt.

2. Beutel für Lebensmittel nach Anspruch 1, **dadurch gekennzeichnet, dass** die Vorderwand (1) und die Rückwand (2) auf der der Öffnung gegenüberliegenden Seite über einen Boden (5) miteinander verbunden sind.

3. Beutel für Lebensmittel nach Anspruch 1 oder 2, **dadurch gekennzeichnet, dass** der Beutel in einem verschlossen Zustand des Druckverschlusses (4) bevorzugt einem Druck von 4000 bis 8000 Pa und noch bevorzugter von 5000 bis 6000 Pa standhalten kann.

4. Beutel für Lebensmittel nach einem der vorgehenden Ansprüche, **dadurch gekennzeichnet, dass** die Halteschiene (6) entlang einer Längsseite eine Öffnung aufweist, die schmaler ist als ein Innenraum der Halteschiene (6).

5. Beutel für Lebensmittel nach Anspruch 4, **dadurch gekennzeichnet, dass** nach innen gerichtete Stege (8) an der Öffnung der Halteschiene (6) angeordnet sind, wobei die Halteschiene (6) im Wesentlichen U-förmig ausgebildet ist.

6. Beutel für Lebensmittel nach einem der vorgehenden Ansprüche, **dadurch gekennzeichnet, dass** ein erstes Ende (9) der Halteschiene (6) offen und ein zweites Ende (10) offen oder geschlossen ausgebildet ist.

7. Beutel für Lebensmittel nach Anspruch 4 und 5, **dadurch gekennzeichnet, dass** die nach innen gerichteten Stege (8) so ausgebildet sind, dass sie in Richtung des zweiten Endes der Halteschiene (6) zusammenlaufen, sodass die Lücke zwischen den Stegen (8) zum zweiten Ende (9) der Halteschiene hin verjüngt ausgebildet ist.

8. Beutel für Lebensmittel nach einem der vorgehenden Ansprüche, **dadurch gekennzeichnet, dass** die Halteschiene (6) eine Strukturierung aufweist.

9. Beutel für Lebensmittel nach einem der vorgehenden Ansprüche, **dadurch gekennzeichnet, dass** das Steckelement (4a) senkrecht zu der Einsteckrichtung des Steckelementes (4a) eine Breite von 1 mm bis 8 mm aufweist.

10. Beutel für Lebensmittel nach einem der vorgehenden Ansprüche, **dadurch gekennzeichnet, dass** die Aufweitung eine Breite senkrecht zu der Einsteckrichtung des Steckelementes (4a) von 2 mm bis 10 mm aufweist.

11. Beutel für Lebensmittel nach einem der vorgehenden Ansprüche, **dadurch gekennzeichnet, dass** der Beutelkörper aus Flüssig-Silikon (Liquid Silicone Rubber) oder Fest-Silikon (HTV) hergestellt ist.

12. Beutel für Lebensmittel nach einem der vorgehenden Ansprüche, **dadurch gekennzeichnet, dass** das Material des Beutelkörpers eine Shore-Härte von 50 bis 70 Shore A aufweist.

13. Beutel für Lebensmittel nach einem der vorgehenden Ansprüche, **dadurch gekennzeichnet, dass** der Beutelkörper im Bereich des Randes (3) eine größere Wanddicke als im Bereich unterhalb des Randes (3) aufweist.

14. Beutel für Lebensmittel nach einem der vorgehenden Ansprüche, **dadurch gekennzeichnet, dass** das Steckelement (4a) in Einsteckrichtung des Steckelementes (4a) eine Tiefe von 1 mm bis 15 mm aufweist.

15. Beutel für Lebensmittel nach einem der vorgehenden Ansprüche, **dadurch gekennzeichnet, dass** die Oberfläche der Außenseite des Beutelkörpers rauer als die Innenseite des Beutelkörpers ausgebildet ist.
